# EUROPÄISCHE PATENTSCHRIFT

(11) **EP 1 584 512 B1**
(45) Veröffentlichungstag und Bekanntmachung des Hinweises auf die Patenterteilung: **24.02.2010**
(21) Anmeldenummer: 05007182.8
(22) Anmeldetag: 01.04.2005
(51) Int. Cl.: F16C 11/10, B60N 2/44, A47C 4/00, A47C 5/10, A47C 1/026

(54) **Anordnung von Bauteilen, die relativ zueinander beweglich sind und in mindestens zwei Positionen mittels einer Rastvorrichtung eine definierte stabile Lage einnehmen**
Arrangement of components, which are manoeuvrable one to each other and able to take in at least two positions a defined stable state by means of a ratchet device
Disposition de composants, articulables entre eux et capables d'occuper au moins en deux endroits d'arrêt une position stable et définie au moyen d'un dispositif à cliquet

(30) Priorität: 07.04.2004 DE 102004017099
(43) Veröffentlichungstag der Anmeldung: 12.10.2005
(73) Patentinhaber: SCAMBIA Industrial Developments Aktiengesellschaft, 9494 Schaan (LI)
(72) Erfinder: Bornemissza, Istvan, 78333 Stockach (DE); Riehle, Jörg, 71679 Asperg (DE)
(74) Vertreter: Hoeger, Stellrecht & Partner Patentanwälte

(56) Entgegenhaltungen:
- EP-A- 1 170 175
- EP-A- 1 209 308
- DE-A1- 10 019 336
- DE-A1- 10 162 519
- DE-A1- 10 223 028
- DE-A1- 10 237 353
- DE-A1- 10 241 737
- DE-A1- 19 623 405
- GB-A- 2 173 545
- US-A- 3 811 715
- US-A- 4 491 355
- US-B1- 6 612 628

## Beschreibung

Die Erfindung betrifft eine Anordnung von Bauteilen, die relativ zueinander beweglich sind und in mindestens zwei Positionen mittels einer Rastvorrichtung eine definierte stabile Lage einnehmen, der im Oberbegriff des Anspruchs 1 angegebenen Gattung.

Bei Verstellmechanismen werden im allgemeinen mindestens zwei Bauteile relativ zu einander bewegt, wobei es häufig erforderlich ist, in vorgegebenen Positionen eine stabile Lage zu schaffen. Aus dieser Lage heraus ist dann durch Überwindung der Haltekraft eine relative Bewegung der Bauteile und Einnahme einer anderen Position möglich. Zur Festlegung in einer definierten stabilen Lage dienen häufig Rastvorrichtungen, d.h. eines der Bauteile weist eine Rastvertiefung und das andere Bauteil eine Rastnase auf.

Der vorliegenden Erfindung liegt die Aufgabe zugrunde, eine Anordnung von Bauteilen der im Oberbegriff des Anspruchs 1 angegebenen Gattung zu schaffen, durch die die Handhabung zur Bewegung der Bauteile verbessert ist.

Das Dokument US 6612628 B offenbart eine Anordnung mit den Merkmalen des Oberbegriffs des Anspruchs 1.

Diese Aufgabe wird durch eine Anordnung von Bauteilen mit den Merkmalen des Anspruchs 1 gelöst.

Durch die erfindungsgemäße Anordnung sind die erforderlichen Kräfte zur Verstellung der Bauteile zueinander in Abhängigkeit von der Betätigungsrichtung unterschiedlich, d.h. zum Entrasten müssen unterschiedlich große Haltekräfte überwunden werden.

Die Ausgestaltung der erfindungsgemäßen Anordnung wird darin gesehen, daß das erste und zweite Bauteil ein Drehgelenk bilden, wobei in einem ersten Gelenkteil eine kreisförmige Ausnehmung vorgesehen ist, in der ein mit einem zweiten Gelenkteil drehbarer Körper aufgenommen ist und an der Umfangswandung der Ausnehmung und dem Außenumfang des Körpers die Rastvorrichtung angeordnet ist. Ein derartiges Drehgelenk ist vielfältig einsetzbar, wobei durch den Winkelabstand der Rastvertiefungen auch der Drehwinkel der definierten stabilen Lage vorgegeben werden kann. Dabei ist es auch möglich, mehrere Rastvertiefungen in unterschiedlichen Abständen anzuordnen. Durch die kreisförmige Ausnehmung mit einem darin befindlichen drehbaren Körper und der Anordnung der Rastvorrichtung im Umfangsbereich zwischen diesen Teilen führt zu einer kompakten Bauweise.

Gemäß einer bevorzugten Weiterbildung der Erfindung werden diese unterschiedlich großen Haltekräfte dadurch erreicht, daß die Rastnase und/oder Rastvertiefung eine unsymmetrische Querschnittsform aufweisen. Damit können flachere oder steilere Konturen in der einen oder anderen Richtung gegeben sein, die neben der grundsätzlichen Form der Rastnase bzw. Rastvertiefung wesentlichen Einfluß auf die Haltekräfte nehmen. Außerdem ist es zweckmäßig, daß die Rastnase in Einrastrichtung von einer Feder belastet ist. Die Federkraft ist dabei mitbestimmend für die Haltekraft der Rastvorrichtung, wobei die Feder beispielsweise als ein elastischer Arm ausgebildet sein kann, an dem die Rastnase angeformt ist, oder die Feder auch ein zusätzliches auf die Rastnase wirkendes Bauteil sein kann.

Die Form der Rastnase und/oder Rastvertiefung kann entsprechend den gewünschten Bedingungen gestaltet werden, wobei - wie bereits erwähnt - unsymmetrische oder symmetrische Formen gewählt werden können. Beispielsweise können die Rastnase und/oder Rastvertiefung eine bogenförmig gewölbte Querschnittsform aufweisen oder aber in einer dreieckigen Querschnittsform gestaltet sein. Als besonders vorteilhaft werden daneben auch trapezförmige Querschnittsformen angesehen, wobei ein unregelmäßiges Trapez von besonderer Bedeutung ist, also mit verschieden steilen Schrägflächen oder unterschiedlich langen Flächen, und auf diese Weise für die unterschiedlichen Haltekräfte neben anderen Einflüssen mitbestimmend ist.

Zur weiteren Verbesserung der Funktion ist es zweckmäßig, daß die Rastvorrichtung drei Rastvertiefungen und drei Rastnasen umfaßt, die jeweils um einen Drehwinkel von 120° versetzt zueinander angeordnet sind. Dadurch erfolgt das Einrasten der drei Rastnasen gleichzeitig bei einer bestimmten Position und die jeweilige Haltekraft wird durch die drei Rastnasen gemeinsam erzeugt. Alternativ hierzu kann auch eine Anordnung der Rastungen derart gestaltet sein, daß diese bezogen auf die kreisförmige Bewegungsbahn um 180° zueinander versetzt sind. In weiterer Ausgestaltung ist vorgesehen, daß die Rastnasen an federnden Armen an dem Außenumfang des drehbaren Körpers angeformt sind, wobei diese Arme radial nach außen federn und somit die Rastnasen in die Rastvertiefungen bewegen. Zweckmäßigerweise ist der drehbare Körper als separates Bauteil ausgeführt und mit dem zweiten Gelenkteil drehfest verbunden. Auf diese Weise können der drehbare Körper und das zweite Gelenkteil aus unterschiedlichen Materialien hergestellt sein.

Gemäß einer ersten Ausführungsform kann der drehbare Körper als Ring ausgebildet sein, wobei die drehfeste Verbindung eine Innenverzahnung am Ring und einen Zahnkranz am zweiten Gelenkteil umfaßt. Alternativ hierzu ist es auch möglich, den drehbaren Körper als runde Scheibe auszubilden und formschlüssig mit dem zweiten Gelenkteil zu verbinden. Hierzu sind beispielsweise in der Scheibe Öffnungen vorgesehen, in die entsprechende in axialer Richtung verlaufende Vorsprünge des zweiten Gelenkteils eingreifen.

Eine einfach ausgestaltete Verbindung des ersten und zweiten Gelenkteils besteht darin, daß am Boden der kreisförmigen Ausnehmung ein zentrischer Zapfen oder eine Hülse vorgesehen ist, und der Zahnkranz des zweiten Gelenkteils eine zentrische Bohrung aufweist mittels der das zweite Gelenkteil auf dem Zapfen oder der Hülse gelagert ist. Zur einfachen Verbindung des Drehgelenks mit weiteren Bauteilen ist es zweckmäßig, daß das erste und zweite Gelenkteil mit Stutzen zum Einstecken in Anschlußbauteile versehen sind.

Die erfindungsgemäße Anordnung von Bauteilen mit Rastvorrichtungen kann selbstverständlich auch an anders verlaufenden Flächen der gegeneinander gleitenden Bauteile vorgesehen werden, wie beispielsweise ebenen Flächen.

Ausführungsbeispiele der Erfindung sind nachstehend anhand der Zeichnung näher erläutert. In der Zeichnung zeigt:
- Fig. 1: eine Rastvorrichtung, die an einem Drehgelenk ausgebildet ist in Explosionsdarstellung,
- Fig. 2: eine Ansicht eines ersten Gelenkteils mit Rastvertiefungen,
- Fig. 3A und 3B: vergrößerte Darstellungen der Einzelheit III in Fig. 2 mit unterschiedlichen Formen der Rastvertiefung,
- Fig. 4: einen Ring mit an federnden Armen getragenen Rastnasen,
- Fig. 5A bis 5C: vergrößerte Darstellungen unterschiedlicher Formen der Rastnasen,
- Fig. 6: das erste Gelenkteil gemäß Fig. 2 mit eingesetztem Ring, an dem sich die Federarme mit Rastnasen befinden,
- Fig. 7: eine Ansicht des zweiten Gelenkteils,
- Fig. 8: eine Scheibe mit an federnden Armen getragenen Rastnasen,
- Fig. 9: eine Darstellung der in einer Aufnahmeöffnung eingesetzten Scheibe gemäß Fig. 8.

In Fig. 1 ist ein Drehgelenk dargestellt, daß mit der erfindungsgemäßen Rastvorrichtung versehen ist. In einem ersten Bauteil 1 ist eine kreisförmige Ausnehmung 3 ausgebildet, die eine im wesentlichen zylindrische Wandung 17 und einen Boden 18 aufweist. Ein zweites Bauteil 2 ist mit einem Zahnkranz 14 und einem vorstehenden Zapfen 15 versehen, die in die Ausnehmung 3 eingesteckt werden, wobei das zweite Bauteil 2 derart gestaltet ist, daß es die Ausnehmung 3 im wesentlichen verschließt. Zwischen dem Zahnkranz 14 und der Wandung 17 der Ausnehmung 3 ist ein drehbarer Körper 4 vorgesehen, der drehfest auf dem Zahnkranz 14 befestigt ist. Das erste Bauteil 1 bildet somit ein erstes Gelenkteil 5 und das zweite Bauteil 2 bildet ein zweites Gelenkteil 6. Die Drehachse des aus den Gelenkteilen 5 und 6 gebildeten Drehgelenks ist mit dem Bezugszeichen D bezeichnet.

Der drehbare Körper 4 ist im Ausführungsbeispiel der Fig. 1 als Ring 11 mit einer Innenverzahnung 13 ausgeführt, wobei die Innenverzahnung 13 zum formschlüssigen Eingriff mit dem Zahnkranz 14 vorgesehen ist. Am Außenumfang des Ringes 11 sind drei federnde Arme 10 in gleichmäßigen Abständen und in der gleichen Richtung verlaufend angeformt, wobei an dem jeweils freien Ende der federnden Arme 10 eine Rastnase 9 ausgebildet ist. Die Rastnasen 9 werden während der Drehbewegung entlang der Wandung 17 der Ausnehmung 3 geführt und bei Erreichen einer der Rastvertiefungen 8 erfolgt ein selbsttätiges Einrasten der Rastnasen 9 in die Rastvertiefungen. An dem ersten Gelenkteil 5 ist ein Sockel 25 angeformt, an dem eine Anschlagfläche 21 ausgebildet ist. Spiegelbildlich zu dieser Anordnung ist an dem zweiten Gelenkteil 6 ein Sockel 26 angeformt, der eine Anschlagfläche 22 aufweist. An dem Sockel 25 und dem Sockel 26 ist jeweils ein Stutzen 7 vorgesehen, der zum Einstecken in Anschlußteile dient. In der Endposition, in welcher die beiden Stutzen 7 in dieselbe Richtung weisen, liegen die Anschlagflächen 21 und 22 aneinander.

Die Fig. 2 zeigt eine Ansicht des ersten Gelenkteils 5 mit der Ausnehmung 3 sowie dem angeformten Sockel 25 und dem Stutzen 7. Die Ausnehmung 3 besitzt einen kreisförmigen Querschnitt, wobei an der Wandung 17 mehrere Rastvertiefungen 8 bzw. 28 vorgesehen sind. Jeweils eine Rastvertiefung 8 und eine Rastvertiefung 28 bilden eine Gruppe von benachbarten Rastvertiefungen, wobei in dem in Fig. 2 gezeigten Ausführungsbeispiel die Rastnasen des drehbaren Körpers (vgl. Fig. 1) in der einen Endlage des Drehgelenkes in den Rastvertiefungen 8 befindlich sind und aus diesen heraus entgegen dem Uhrzeigersinn entlang der Wandung 17 bewegt werden bis sie in die Rastvertiefungen 28 einrasten. Damit ist dann die Endlage erreicht, bei der die Stutzen 7 beider Gelenkteile 5 und 6 des Drehgelenks in die selbe Richtung weisen. Am Boden 18 der Ausnehmung 3 ist eine zentrische Öffnung 16 vorgesehen, in die der in Fig. 1 angegebene Zapfen 15 des zweiten Gelenkteils 6 ragt und die Öffnung 16 sowie der Zapfen 15 ein Gleitlager bilden.

In den Fig. 3A und 3B ist die Einzelheit III in Fig. 2 in zwei unterschiedlichen Varianten dargestellt. Dabei ist die Rastvertiefung 28' der Fig. 3A wesentlich geringer als die Rastvertiefung 28 " in Fig. 3B, deren Querschnittsform nahezu einem Halbkreis entspricht. Die unterschiedlichen Formen machen deutlich, daß die Haltekräfte, die zum Entriegeln der Rastverbindung erforderlich sind in der Ausführung gemäß Fig. 3A wesentlich geringer sind als bei der deutlich tieferen Rastvertiefung 28 " in Fig. 3B.

Die Fig. 4 zeigt den drehbaren Körper 4 in axialer Ansicht. Dieser drehbare Körper 4 besteht aus einem Ring 11 mit einer Innenverzahnung 13 und mit drei an der Außenseite des Ringes angeordneten Armen 10. Die Arme 10 sind aufgrund Ihrer Gestaltung und des Materials radial nach außen federnd, wobei die Darstellung in Fig. 4 die entspannte Stellung der federnden Arme 10 zeigt. An den freien Enden der federnden Arme 10 ist jeweils eine Rastnase 9 angeformt. Die federnden Arme 10 erstrecken sich im wesentlichen in Umfangsrichtung des Ringes, wobei die freien Enden im eingebauten Zustand des drehbaren Körpers 4 zum Mittelpunkt M des drehbaren Körpers 4 hin gedrückt sind. Die dadurch erzeugte Vorspannung unterstützt das Einrasten der Rastnasen 9 bei Erreichen von Rastvertiefungen in dem in den Fig. 1 und 2 gezeigten ersten Gelenkteil 5.

Die Fig. 5A, 5B und 5C zeigen unterschiedliche Varianten der Einzelheit V in Fig. 4. Dabei besitzt die Querschnittsform der Rastnase 9 in Fig. 5B eine Wölbung 23 mit einer im wesentlichen gleichmäßigen Krümmung, wobei die Höhe der Wölbung 23 an dem sich an den federnden Arm 10 anschließenden Ende deutlich geringer ist als auf der abgewandten Seite. In Fig. 5A besitzt die Rastnase 9 im wesentlichen die Form eines Rechtecks, wobei der Übergang zum federnden Arm 10 hin eine etwas geneigte Seitenfläche besitzt. In Fig. 5C ist eine Rastnase 9 dargestellt, die im wesentlichen eine Trapezform 24 besitzt, wobei die seitlichen Flächen des Trapezes annähernd gleiche Winkel zur Dachfläche einnehmen und sich die jeweiligen Flächen durch die unterschiedlichen Höhen zu beiden Seiten des Trapezes unterscheiden.

Die Fig. 6 zeigt das erste Gelenkteil 5 mit dem eingesetzten drehbaren Körper 4 in der gleichen Ansicht wie Fig. 2. Der drehbare Körper 4 ist gemäß Darstellung in Fig. 4 als ein Ring mit einer Innenverzahnung ausgeführt und die federnden Arme 10 sind am äußeren Umfang des Ringes 11 angeordnet. Wie aus Fig. 6 ersichtlich ist, befinden sich die Rastnasen 9 in den Rastvertiefungen 28 und können nur durch Überwindung der aufgrund der jeweiligen Form der Rastnasen und Rastvertiefungen sowie der von den Armen 10 ausgeübten Federkraft erzeugten Haltekraft entrastet werden. Im übrigen stimmen die Bezugszeichen mit denjenigen der zuvor beschriebenen Figuren für gleiche Teile überein.

Die Fig. 7 zeigt eine Ansicht des zweiten Gelenkteils 6 mit dem Zahnkranz 14, der in die in Fig. 6 gezeigte Innenverzahnung 13 des Ringes 11 greift. Bei vollständigem Zusammenfügen des ersten Gelenkteils 5 und zweiten Gelenkteils 6 befindet sich der in Fig. 7 angegebene Zapfen 15 in der aus Fig. 6 ersichtlichen Öffnung 16 im ersten Gelenkteil 5.

In den Fig. 8 und 9 ist eine alternative Ausführung des drehbaren Körpers 4 gezeigt, wobei dieser eine Scheibe 12 umfaßt, in der eine zentrale Bohrung 19 vorgesehen ist, durch die der Zapfen 15 des zweiten Gelenkteiles 6 greift. Es sind außerdem vier Bohrungen 20 in der Scheibe 12 vorgesehen, in die Vorsprünge des zweiten Gelenkteils ragen, um die Drehbewegung des zweiten Gelenkteils auf den drehbaren Körper 4 zu übertragen. In weiterer Abwandlung gegenüber dem zuvor beschriebenen Ausführungsbeispiel weist der drehbare Körper 4 am Umfang der Scheibe 12 vier federnde Arme 10 mit an deren freien Enden angeformten Rastnasen 9 auf. Während die Fig. 8 den drehbaren Körper 4 in der ungespannten Form, d.h. mit entlasteten Federarmen 10, zeigt, wird in Fig. 9 der eingebaute Zustand, d.h. in einer Aufnahmeöffnung 3 eingesetzt, dargestellt.

Obwohl die Erfindung an Beispielen erläutert ist, die ein Drehgelenk zeigen, kommt aber auch eine Benutzung an anders gestalteten Flächen der aneinander gleitenden Bauteile in Betracht, beispielsweise ebene Flächen oder Flächen mit gleichmäßiger Krümmung.

## Patentansprüche

1. Anordnung von Bauteilen (1, 2), die relativ zueinander beweglich sind und in mindestens zwei Positionen mittels einer Rastvorrichtung eine definierte stabile Lage einnehmen und dazu die Rastvorrichtung mindestens zwei Rastvertiefungen (8, 28, 28', 28") und mindestens eine Rastnase (9) oder mindestens eine Rastvertiefung und mindestens zwei Rastnasen umfasst, wobei an einem ersten Bauteil (1) die Rastvertiefung bzw. Rashrertiefungen (8, 28, 28', 28") und an einem zweiten Bauteil (2) die Rastnase bzw. Rastnasen (9) vorgesehen sind, wobei die Rastvorrichtung derart ausgestaltet ist, dass in Abhängigkeit von der Betätigungsrichtung zum Entrasten die Haltekräfte unterschiedlich groß sind,
**dadurch gekennzeichnet, dass** das erste und zweite Bauteil (1, 2) ein Drehgelenk bilden, wobei in einem ersten Gelenkteil (5) eine kreisförmige Ausnehmung (3) vorgesehen ist, in der ein mit einem zweiten Gelenkteil (6) drehbarer Körper (4) aufgenommen ist und an der Umfangswandung (17) der Ausnehmung (3) und dem Außenumfang des Körpers (4) die Rastvorrichtung angeordnet ist und dass das zweite Gelenkteil (6) die Ausnehmung (3) im Wesentlichen verschließt,

2. Anordnung nach Anspruch 1, **dadurch gekennzeichnet, dass** die Rastnase (9) und/oder Rastvertiefung (8) eine unsymmetrische Querschnittsform aufweisen.

3. Anordnung nach Anspruch 1 oder 2, **dadurch gekennzeichnet, dass** die Rastnase (9) in Einrastrichtung von einer Feder belastet ist, wobei vorzugsweise die Feder als ein elastischer Arm (10) ausgebildet ist, an dessen freiem Ende die Rastnase (9) angeformt ist.

4. Anordnung nach einem der Ansprüche 1 bis 3, **dadurch gekennzeichnet, dass** die Rastnase (9) und/oder Rastvertiefung (8, 28, 28', 28") eine bogenförmig gewölbte Querschnittsform (23) aufweisen.

5. Anordnung nach einem der Ansprüche 1 bis 3, **dadurch gekennzeichnet, dass** die Rastnase (9) und/oder Rastvertiefung (8, 28, 28', 28") eine dreieckige Querschnittsform aufweisen.

6. Anordnung nach einem der Ansprüche 1 bis 3, **dadurch gekennzeichnet, dass** die Rastnase (9) und/oder Rastvertiefung (8, 28, 28', 28") eine trapezförmige Querschnittsform aufweisen.

7. Anordnung nach einem der voranstehenden Ansprüche, **dadurch gekennzeichnet, dass** die Rastvorrichtung drei Rastvertiefungen (8) und drei Rastnasen (9) umfasst, die jeweils um einen Drehwinkel von 120° versetzt zueinander angeordnet sind.

8. Anordnung nach einem der voranstehenden Ansprüche, **dadurch gekennzeichnet, dass** die Rastvorrichtung zwei um 180° versetzt zueinander angeordnete Rastungen aus Rastnase (9) und Rastvertiefung (8) aufweist.

9. Anordnung nach einem der voranstehenden Ansprüche, **dadurch gekennzeichnet, dass** die Rastnasen (9) an dem drehbaren Körper (4) an federenden Armen (10) vorgesehen sind, wobei vorzugsweise die federnden Arme (10) sich im Wesentlichen in Umfangsrichtung des drehbaren Körpers (4) erstrecken und über einen Winkel von ca. 65° verlaufen.

10. Anordnung nach einem der voranstehenden Ansprüche, **dadurch gekennzeichnet, dass** der drehbare Körper (4) als separates Bauteil ausgeführt und mit dem zweiten Gelenkteil (6) drehfest verbunden ist.

11. Anordnung nach Anspruch 10, **dadurch gekennzeichnet, dass** der drehbare Körper (4) als Ring (11) ausgebildet ist und die drehfeste Verbindung eine Innenverzahnung (13) am Ring (11) und eilen Zahnkranz (14) am zweiten Gelenkteil (6) umfasst.

12. Anordnung nach Anspruch 10, **dadurch gekennzeichnet, dass** der drehbare Körper (4) als runde Scheibe (12) ausgebildet und formschlüssig mit dem zweiten Gelenkteil (6) verbunden ist.

13. Anordnung nach einem der voranstehenden Ansprüche, **dadurch gekennzeichnet, dass** das erste und zweite Gelenkteil (5, 6) mit Stutzen (7) zum Einstecken in Anschlussbauteile versehen sind.

14. Anordnung nach einem der voranstehenden Ansprüche, **dadurch gekennzeichnet, dass** am Boden (18) der kreisförmigen Ausnehmung (3) ein zentrischer Zapfen oder eine Hülse vorgesehen ist und der Zahnkranz des zweiten Gelenkteils (6) eine zentrische Bohrung aufweist, mittels der das zweite Gelenkteil (6) auf dem Zapfen oder der Hülse gelagert ist.

15. Anordnung nach einem der Ansprüche 1 bis 13, **dadurch gekennzeichnet, dass** an dem zweiten Gelenkteil (6) ein zur Drehachse (D) zentrischer Zapfen (15) angeformt ist, der sich auf der anderen Seite des drehbaren Körpers (4) in eine Öffnung (16) im Boden (18) der kreisförmigen Ausnehmung (3) erstreckt.

## Claims

1. An arrangement of components (1, 2), which are movable relative to one another and in at least two dispositions occupy a defined stable position by means of a detent device and for this purpose the detent device comprises at least two detent recesses (8, 28, 28', 28") and at least one detent projection (9) or at least one detent recess and at least two detent projections, wherein on a first component (1) the detent recess and/or detent recesses are provided and on a second component (2) the detent projection and/or detent projections (9) are provided, wherein the detent device is designed in such a way that in dependence upon the actuating direction for unlatching the retention forces are of differing magnitude,
**characterized in that** the first and second component (1, 2) form a pivot joint, wherein in a first joint part (5) a circular recess (3) is provided, in which a body (4) that is rotatable with a second joint part (6) is accommodated, and the detent device is disposed on the circumferential wall (17) of the circular recess (3) and the outer circumference of the body (4), and that the second joint part (6) substantially closes the circular recess (3).

2. An arrangement according to claim 1, **characterized in that** the detent projection (9) and/or detent recess (8) have an asymmetrical cross-sectional shape.

3. An arrangement according to claim 1 or 2, **characterized in that** the detent projection (9) is loaded in latching direction by a spring, wherein preferably the spring takes the form of a resilient arm (10), on the free end of which the detent projection (9) is formed.

4. An arrangement according to one of claims 1 to 3, **characterized in that** the detent projection (9) and/or detent recess (8, 28, 28', 28") have a cross-sectional shape (23) that is curved in the shape of an arc.

5. An arrangement according to one of claims 1 to 3, **characterized in that** the detent projection (9) and/or detent recess (8, 28, 28', 28") have a triangular cross-sectional shape.

6. An arrangement according to one of claims 1 to 3, **characterized in that** the detent projection (9) and/or detent recess (8, 28, 28', 28") have a trapezoidal cross-sectional shape.

7. An arrangement according to one of the preceding claims, **characterized in that** the detent device comprises three detent recesses (8) and three detent projections (9), which are each arranged offset by an angle of rotation of 120° relative to one another.

8. An arrangement according to one of the preceding claims, **characterized in that** the detent device comprises two latches comprising detent projection (9) and detent recess (8) that are arranged offset by 180° relative to one another.

9. An arrangement according to one of the preceding claims, **characterized in that** the detent projections (9) on the rotatable body (4) are provided on spring arms (10), wherein preferably the spring arms (10) extend substantially in the circumferential direction of the rotatable body (4) and over an angle of ca. 65°.

10. An arrangement according to one of the preceding claims, **characterized in that** the rotatable body (4) is implemented as a separate component and connected in a rotationally fixed manner to the second joint part (6).

11. An arrangement according to claim 10, **characterized in that** the rotatable body (4) takes the form of a ring (11) and the rotationally fixed connection comprises an internal toothing (13) on the ring (11) and a toothed rim (14) on the second joint part (6).

12. An arrangement according to claim 10, **characterized in that** the rotatable body (4) takes the form of a round disk (12) and is connected positively to the second joint part (6).

13. An arrangement according to one of the preceding claims, **characterized in that** the first and second joint part (5, 6) are provided with connecting pieces (7) for insertion into connection components.

14. An arrangement according to one of the preceding claims, **characterized in that** on the base (18) of the circular recess (3) a central stud or a sleeve is provided and the toothed rim of the second joint part (6) has a central bore, by means of which the second joint part (6) is mounted on the stud or the sleeve.

15. An arrangement according to one of claims 1 to 13, **characterized in that** formed on the second joint part (6) is a stud (15), which is centred relative to the axis of rotation (D) and extends at the other side of the rotatable body (4) into an opening (16) in the base (18) of the circular recess (3).

## Revendications

1. Agencement de composants (1, 2) mobiles l'un par rapport à l'autre et adoptant une disposition stable définie dans au moins deux positions au moyen d'un mécanisme d'enclenchement, le mécanisme d'enclenchement comprenant à cet effet au moins deux gorges d'enclenchement (8, 28, 8', 28') et au moins un ergot d'enclenchement (9) ou au moins une gorge d'enclenchement et au moins deux ergots d'enclenchement, où la gorge d'enclenchement ou les gorges d'enclenchement (8, 28, 8', 28') sont prévues sur un premier composant (1), et l'ergot d'enclenchement ou les ergots d'enclenchement (9) sur un deuxième composant (2), où le mécanisme d'enclenchement est réalisé de telle manière que les forces de maintien sont de grandeurs différentes en fonction de la direction de manoeuvre de désenclenchement, **caractérisé en ce que** le premier et le deuxième composants (1, 2) forment une articulation rotative, un évidement circulaire (3) étant prévu dans une première pièce d'articulation (5), où est logé un corps rotatif (4) avec une deuxième pièce d'articulation (6), le mécanisme d'enclenchement étant disposé contre la paroi périphérique (17) à l'évidement (3) et le contour extérieur du corps (4), et **en ce que** la deuxième pièce d'articulation (6) obture sensiblement l'évidement (3).

2. Agencement selon la revendication 1, **caractérisé en ce que** l'ergot d'enclenchement (9) et/ou la gorge d'enclenchement (8) présentent une section de forme asymétrique.

3. Agencement selon la revendication 1 ou la revendication 2, **caractérisé en ce que** l'ergot d'enclenchement (9) est contraint par un ressort dans la direction d'enclenchement, le ressort étant de préférence réalisé comme bras élastique (10) à l'extrémité libre duquel est formé l'ergot d'enclenchement (9).

4. Agencement selon l'une des revendications 1 à 3, **caractérisé en ce que** l'ergot d'enclenchement (9) et/ou la gorge d'enclenchement (8, 28, 8', 28') présentent une section de forme voûtée en arc (23).

5. Agencement selon l'une des revendications 1 à 3, **caractérisé en ce que** l'ergot d'enclenchement (9) et/ou la gorge d'enclenchement (8, 28, 8', 28') présentent une section de forme triangulaire.

6. Agencement selon l'une des revendications 1 à 3, **caractérisé en ce que** l'ergot d'enclenchement (9) et/ou la gorge d'enclenchement (8, 28, 8', 28') présentent une section de forme trapézoïdale.

7. Agencement selon l'une des revendications précédentes, **caractérisé en ce que** le mécanisme d'enclenchement comprend trois gorges d'enclenchement (8) et trois ergots d'enclenchement (9), disposés en décalage d'un angle de rotation de 120° les unes par rapport aux autres.

8. Agencement selon l'une des revendications précédentes, **caractérisé en ce que** le mécanisme d'enclenchement présente deux enclenchements entre ergot d'enclenchement (9) et gorge d'enclenchement, disposés en décalage de 180° l'un par rapport à l'autre.

9. Agencement selon l'une des revendications précédentes, **caractérisé en ce que** les ergots d'en-clenchement (9) sur le corps rotatif (4) sant prévu contre les bras élastiques (10), lesdits bras élastiques (10) s'étendant, de préférence, sensiblement dans la direction périphérique du corps rotatif (4) et suivant un angle de 65° environ.

10. Agencement selon l'une des revendications précédentes, **caractérisé en ce que** le corps rotatif (4) est réalisé comme composant séparé et est fixement raccordé en rotation à la deuxième pièce d'articulation (4).

11. Agencement selon la revendication 10, **caractérisé en ce que** le corps rotatif (4) est réalisé comme bague (11) et **en ce que** le raccord fixe en rotation comprend une denture intérieure (13) sur la bague (11) et une couronne dentée (14) sur la deuxième pièce d'articulation (6).

12. Agencement selon la revendication 10, **caractérisé en ce que** le corps rotatif (4) est réalisé comme rondelle circulaire (12) et est raccordé par accouplement mécanique à la deuxième pièce d'articulation (6).

13. Agencement selon l'une des revendications précédentes, **caractérisé en ce que** la première et la deuxième pièces d'articulation (5, 6) sont pourvues d'embouts (7) à ficher dans des composants de raccordement.

14. Agencement selon l'une des revendications précédentes, **caractérisé en ce qu'**un tourillon central ou une douille sont prévus sur le fond (18) de l'évidement circulaire (3) et **en ce que** la couronne dentée de la deuxième pièce d'articulation (6) présente un alésage central au moyen duquel la deuxième pièce d'articulation (6) est montée sur le tourillon ou la douille.

15. Agencement selon l'une des revendications 1 à 13, **caractérisé en ce qu'**un tourillon (15) central par rapport à l'axe de rotation (D) est formé sur la deuxième pièce d'articulation (6), lequel s'étend dans une ouverture (16) dans le fond (18) de l'évidement circulaire (3) de l'autre côté du corps rotatif (4).
